# EUROPÄISCHE PATENTSCHRIFT

(11) **EP 1 780 031 B1**
(45) Veröffentlichungstag und Bekanntmachung des Hinweises auf die Patenterteilung: **05.11.2008**
(21) Anmeldenummer: 05405605.6
(22) Anmeldetag: 26.10.2005
(51) Int. Cl.: B41M 3/06, B41M 3/14, B42D 15/10

(54) **Gegenstand mit einem aufgedruckten Bild**
Item with printed image
Object avec image imprimé

(43) Veröffentlichungstag der Anmeldung: 02.05.2007
(73) Patentinhaber: Alcan Technology & Management Ltd., 8212 Neuhausen am Rheinfall (CH)
(72) Erfinder: Lüthi, Markus, 8460 Marthalen (CH); Reinhold, Matthias, 8212 Neuhausen (CH)

(56) Entgegenhaltungen:
- EP-A- 1 381 022
- WO-A-20/04089640
- DE-A1- 4 114 732
- FR-A- 2 677 581
- FR-A- 2 762 545
- US-A- 3 432 220
- US-A1- 2003 179 210
- US-A1- 2004 233 465

## Beschreibung

Die Erfindung betrifft einen Gegenstand nach dem Oberbegriff des Anspruchs 1.

Die Fälschungssicherheit von Verpackungen ist vor allem für die Pharmaindustrie von grosser Bedeutung. Grundsätzlich besteht jedoch auch in anderen Bereichen der Wunsch nach fälschungssicheren Verpackungen oder Produkten, insbesondere in der Kansumgüterindustrie, beispielsweise bei der Verpackung von Lebensmitteln, kosmetischen Artikeln, Kleidern, Software- und Musik CD's oder Wertpapieren. Ein Gegenstand mit einem fälschungssicheren Oberflächenbereich kann eine Verpackung, ein Packstoff, ein Packhilfsmittel oder ein Produkt selbst sein, auf dem ein Oberflächenbereich in Form eines Sicherheitsteils, beispielsweise als Etikette, mit einem optischen Effekt ausgestattet ist.

Eine fälschungssichere Verpackung oder ein Packhilfsmittel kann als Originalitätsgarantie dienen, die es dem Kunden ermöglicht zu erkennen, dass das von ihm erworbene Produkt tatsächlich vom gewünschten Produzenten hergestellt und verpackt worden ist. Ein fälschungssicheres Packhilfsmittel kann u.a. auch als Erstöffnungsgarantie eingesetzt werden, beispielsweise in Form einer Etikette, einer Banderole oder eines Siegelstreifens usw., die z.B. über einem Flaschenverschluss oder über dem Verschluss eines Weithalsglases, über der Naht zwischen einem Deckel und einem Behälter oder über dem Aufreissverschluss eines Beutels festgelegt worden sind. Beim Öffnen der entsprechenden Verpackung wird die Etikette, die Banderole oder der Siegelstreifen zerstört und damit angezeigt, dass eine Erstöffnung bereits erfolgt ist. Es ist auch möglich, Gegenstände in eine Umverpackung zu füllen oder einzuhüllen, wobei die Umverpackung charakteristische unverwechselbare und nicht kopierbare Merkmale aufweist, welche zeigen, dass das Verpacken des Inhalts bei einem bestimmten Lieferanten erfolgt ist.

Bekannte fälschungssichere Verpackungen und Produkte sind auf ihrer Oberfläche mit Hologrammen versehen oder weisen Farbcodierungen oder unsichtbare Merkmale auf. Zur Erzielung einer hohen Fälschungssicherheit haben sich in der Praxis u.a. Hologramme bewährt. Beispiele sind Hologrammetiketten oder Deckelfolien mit integrierten Hologrammen. Die Erzeugung von individualisierten Hologrammen ist jedoch mit einem enormen Aufwand verbunden.

Aus dem Artikel von David Tidmash "Simply (But Not So Simple) Inks!" in AU-THENTICATION NEWS, May 2005, Vol.11 ist es bekannt, aus in den drei primären Farben rot, grün und blau unter UV-Strahlung fluoreszierenden Druckfarben zusammengesetzte Bilder als im sichtbaren Licht farblose Bedruckung auf Sicherheitsfolien und -laminaten für Reisepässe und Identitätskarten zur Erhöhung der Fälschungssicherheit einzusetzen.

Ein Gegenstand der eingangs genannten Art ist aus US 2004/0233465 A1 bekannt.

Aus DE 41 14 732 A1 ist eine unter Einwirkung von UV-Strahlung sichtbare Sicherheitskennzeichnung für z.B. Banknoten bekannt, bei der gleichzeitig zwei Substanzen verwendet werden, wobei eine der Substanzen bei langwelliger und die andere Substanz bei kurzwelliger UV-Strahlung fluoresziert. Bei Betrachtung der Banknote abwechselnd unter langwelliger und kurzwelliger UV-Strahlung ergeben sich zwei verschiedenfarbig fluoreszierende Erscheinungsbilder.

Der Erfindung liegt die Aufgabe zugrunde, einen Gegenstand der eingangs genannten Art mit einer unter UV-Strahlung sichtbaren Bedruckung zu versehen, die zu einer weiteren Erhöhung der Fälschungssicherheit führt und deren Details für einen Betrachter nicht ohne weiteres erkennbar sind.

Zur erfindungsgemässen Lösung der Aufgabe führt, ein Gegenstand mit den Merkmalen des Anspruchs 1.

Die Erfindung macht von dem im sichtbaren Bereich des Licht als Anaglyphenverfahren bekannten Phänomen Gebrauch. Diese Methode wird beispielsweise in Mathematiklehrbüchem zur Illustration der Stereometrie oder der sphärischen Trigonometrie eingesetzt.

Der wesentliche Kem dieser Erfindung liegt in der Übertragung des Anaglyphenverfahrens aus dem sichtbaren Bereich des Lichts in den Bereich der UV-Strahlung, wobei folgende wichtige Besonderheit zu beachten ist:
Bei Bildern, die aus im sichtbaren Licht erkennbaren Farben gedruckt sind, ist es Konvention, für das linke Auge einen Rotfilter zu benutzen. Das linke Auge sieht dann nur das korrespondierende, in grüner oder blauer Farbe gedruckte Teilbild. Für das rechte Auge wird ein Grün- oder Blaufilter benutzt. Das rechte Auge sieht dann nur das korrespondierende, in roter Farbe gedruckte Teilbild.
Bei fluoreszierenden Farben müssen die Teilbilder negativ gedruckt werden. Zudem gehört zum linken Rotfilter ein korrespondierendes Teilbild mit roter Fluoreszenz, zum rechten Grün- oder Blaufilter ein korrespondierendes Teilbild mit grüner oder blauer Fluoreszenz.

Die im Zusammenhang mit fluoreszierenden Effekten üblicherweise verwendete UV-Strahlung liegt mit einer Wellenlänge von 365 nm im langwelligen Bereich und wird auch als Schwarzlicht bezeichnet.

Bevorzugt fluoresziert die Druckfarbe des ersten Teilbildes in kräftigem Rot und die Druckfarbe des zweiten Teilbildes in Grün oder Blau.

Die Fälschungssicherheit wird durch entsprechende Wahl der Druckfarben dadurch weiter erhöht, dass eine der beiden fluoreszierenden Druckfarben durch UV-Strahlung sowohl im langwelligen (365 nm) als auch in kurzwelligen (254 nm) und die andere fluoreszierende Druckfarbe nur im kurzwelligen (254 nm) Wellenlängenbereich aktiviert wird. Dadurch wird im gebräuchlichen langwelligen UV-Bereich nur ein Teilbild sichtbar, worauf sich der Fälscher eventuell zufrieden gibt. Erst im kurzwelligen UV-Bereich erscheinen beide Teilbilder, die bei der erfindungsgemässen Lösung der Aufgabe als Anaglyph bzw. als dreidimensionales Bild gesehen werden können.

Die Herstellung des erfindungsgemässen Gegenstandes erfolgt nach bekannten Verfahren. Die Fälschungssicherheit wird zusätzlich noch dadurch erhöht, dass das Aufbringen der Teilbilder auf einer Maschine mit hochpräziser Druckmarkensteuerung erfolgen muss.

Der erfindungsgemässe Gegenstand kann beispielsweise ein beliebiges Verpackungsmaterial in der Form eines Packstoffes oder Packhilfsmittels sein, welches eine durchsichtige Materialschicht aufweist, wobei zusätzlich erfindungsgemäss Bildmuster aufgebracht sind. Der Packstoff kann starr, halbstarr oder flexibel sein und kann ein Formkörper oder insbesondere ein folienförmiges Material darstellen. Beispiele für Formkörper sind geblasene, tief- und/oder streckgezogene oder getiefte Formkörper, wie Flaschen, Weithalsgefässe, Becher, Schalen oder Bodenteile von Durchdrückpackungen oder Blisterpackungen. Beispiele für folienförmige Materialien sind Metallfolien, wie Aluminium-, Stahl-, Kupfer-, Silber- oder Goldfolien. Weitere Beispiele für follenförmige Materialien sind Papiere, wie Seidenpapier mit einem Flächengewicht von 20 bis 30g/m² oder Hochweisspapier mit einem Flächengewicht von 40 bis 60g/m², Karton, Halbkarton oder dgl. Bedeutsam sind insbesondere kunststoffhaltige Folien, z.B. auf der Basis von Polyolefinen, wie Polyethylenen oder Polypropylenen, Polyamiden, Polyvinylchlorid, Polyestem, wie Polyalkylenterephthalaten und insbesondere Polyethylenterephthalat. Die kunststoffhaltigen Folien können Monofolien aus Kunststoffen, Laminate aus zwei oder mehreren Kunststofffolien, Laminate aus Metall- und Kunststofffolien, Laminate aus Papieren und Kunststofffolien oder Laminate aus Papieren und Metall- und Kunststofffolien sein. Die einzelnen Kunststofffolien können eine Dicken von beispielsweise 12 bis 200µm und die Metallfolien von 12 bis 100 µm aufweisen. Die einzelnen Schichten der folienförmigen Materialien können mittels Klebstoffen, Kaschierklebem, Haftvermittlem und/oder durch Extrusionsbeschichten, Coextrusion oder Kaschieren usw. aneinander festgelegt werden. Als Kunststofffolien bevorzugt sind nicht orientierte oder axial oder biaxial orientierte Monofolien oder Laminate aus zwei oder mehreren nicht orientierten oder axial oder biaxial orientierten Folien aus Kunststoffen auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat.

Die vorstehend erwähnten Verpackungsmaterialien können die erfindungsgemässen Gegenstände in der Form von Packstoffen oder Packhilfsmitteln bilden. Beispielsweise können aus folienförmigen Packstoffen durch Ausstanzen und Siegeln Beutel, Sachets, Einwickler, Taschen usw. hergestellt werden. Folien können durch Tief- und/oder Streckziehen zu Formpackungen oder Formkörpern, wie Bodenteilen von Durchdrück- oder Blisterpackungen oder zu Weithalsgefässen, Menuschalen, Gobelets, Bechern usw. verformt werden. Es können aus den Folien z.B. Tuben (Laminattuben) oder Deckel für Formpackungen hergestellt werden. Aus beispielsweise kartonhaltigen Substraten können Schachteln, wie Faltschachteln, hergestellt werden. Es ist auch möglich, z.B. Flaschen, aus Kunststoffen geblasen, oder vorgeformte Formpackungen als Substrate zu verwenden und die erfindungsgemässe Materialschicht darauf anzubringen. Verschlüsse, Öffnungen, Nähte, Nähte zwischen einem Bodenteil und dem dazugehörigen Deckel usw. können mit einem erfindungsgemässen Packhüfsmittel in Form einer Etikette, eines Siegelstreifens, einer Banderole, eines Garantiesiegels oder einer Überschliessung versehen werden. Diese letztgenannten Packhilfsmittel liegen in der Regel folienförmig vor und werden auf dem entsprechenden Behälter über der Öffnung und am angrenzenden Behälterteil fixiert, wie beispielsweise festgeklebt, angeschweisst, aufgebördelt oder aufgeschrumpft usw. Das Packhilfsmittel weist die erfindungsgemässe durchsichtige Materialschicht und die durch diese in Abstand gehaltenen Bildmuster auf. Der erfindungsgemässe Aufbau der Oberfläche bzw. eines Oberflächenbereichs des Gegenstandes führt zu der gezielt angestrebten optischen Erscheinung bei Änderung des Betrachtungswinkels. Eine Fälschung durch Fotokopieren und Verwendung der Fotokopie als Originalitäts- oder Herstellergarantie wäre sofort und leicht erkennbar, da eine Änderung des Betrachtungswinkels den bei erfindungsgemässem Aufbau auftretenden optischen Effekt nicht zeigt. Damit Packhilfsmittel, beispielsweise Siegeistreifen oder Banderolen, vom Verbraucher leicht gebrochen werden können, kann es zweckmässig sein, Anreisshilfen wie Schwächungen, Kerben oder Abreisszungen vorzusehen. Es können als Bestandteil von Packstoffen oder Packhilfsmitteln auch leicht einreissbare oder durchstossbare Folien, wie mit Füllstoffen angereicherte Kunststofffolien oder aus zwei schlecht verträglichen Kunststofffolien hergestellte Folien angewendet werden.

Neben der bereits erwähnten Verwendung des erfindungsgemässen Gegenstandes in der Form einer Verpackung, eines Packstoffes oder eines Packhilfsmittels ist ein weiteres Anwendungsgebiet die fälschungssichere Herstellung von Wertpapieren, Eintrittskarten und dergleichen Dokumenten, wobei neben der fälschungssicheren Ausgestaltung auch dekorative Spezialeffekte erzeugt werden können.

## Patentansprüche

1. Gegenstand mit einem aufgedruckten Bild aus wenigstens einer unter UV-Strahlung mit definierter Wellenlänge fluoreszierenden Druckfarbe, wobei das Bild aus zwei Teilbildern besteht und ein erstes Teilbild in einer rot fluoreszierenden Druckfarbe und das zweite Teilbild in einer grün oder blau fluoreszierenden Druckfarbe als Negativbilder gegenseitig so angeordnet sind, dass die Teilbilder einem gleichzeitig mit jedem Auge durch je einen auf die fluoreszierenden Druckfarben der beiden Teilbilder abgestimmten Farbfilter auf die Teilbilder blickenden Betrachter als dreidimensionales Bild erscheinen,
**dadurch gekennzeichnet, dass**
eine der beiden fluoreszierenden Druckfarben durch UV-Strahlung sowohl im langwelligen als auch in kurzwelligen und die andere fluoreszierende Druckfarbe nur im kurzwelligen Wellenlängenbereich aktiviert wird.

2. Verwendung eines Gegenstandes nach Anspruch 1 in der Form einer Verpackung, eines Packstoffes, eines Packhilfsmittels, eines Wertpapiers, einer Eintrittskarte oder dgl. Dokumente mit fälschungssicherem und/oder optisch ansprechendem Oberflächenbereich.

## Claims

1. Object with an imprinted image made from at least one ink which fluoresces under UV radiation at defined wavelength, wherein the image consists of two part images and a first part image in a red fluorescent ink and the second part image in a green fluorescent or blue fluorescent ink are arranged as negative images with respect to one another so that the part images appear as a three-dimensional image to an observer viewing the part images at the same time with each eye through in each case a colour filter matched to the fluorescent inks of the two part images, **characterised in that** one of the two fluorescent inks is activated by UV radiation both in the long-wave and in the short-wave wavelength range and the other fluorescent ink is activated only in the short-wave wavelength range.

2. Use of an object according to claim 1 in the form of packaging, a packaging material, a packaging aid, a bond, an entrance ticket or similar documents using counterfeit-proof and/or visually attractive surface region.

## Revendications

1. Objet avec une image imprimée produite à partir d'au moins une encre d'impression fluorescente sous rayonnement UV avec une longueur d'onde définie, dans lequel l'image est constituée de deux trames et une première image produite avec une encre d'impression fluorescente rouge et la seconde image produite avec une encre d'impression fluorescente verte ou bleue sont disposées sous forme d'images négatives de manière complémentaire de telle sorte que les trames apparaissent sous forme d'image tridimensionnelle à un observateur regardant les trames en même temps avec chaque oeil à travers un filtre coloré réglé sur les encres d'impression fluorescentes des deux trames,
**caractérisé en ce que**
l'une des deux encres d'impression fluorescentes est activée par rayonnement UV aussi bien dans le domaine grandes ondes que dans le domaine ondes courtes et l'autre encre d'impression fluorescente est activée uniquement dans le domaine ondes courtes.

2. Utilisation d'un objet selon la revendication 1 sous la forme d'un emballage, d'un matériau d'emballage, d'un accessoire d'emballage, d'un papier-valeur, d'une carte d'entrée ou de documents similaires avec une zone superficielle infalsifiable et/ou optiquement sensible.
